# FASCICULE DE BREVET EUROPEEN

(11) **EP 0 839 289 B1**
(45) Date de publication et mention de la délivrance du brevet: **23.04.2003**
(21) Numéro de dépôt: 96925807.8
(22) Date de dépôt: 17.07.1996
(51) Int. Cl.: F15B 15/08

(54) **ACTIONNEUR DU TYPE COMPRENANT UN VERIN**
VERSTELLANTRIEB VOM TYP MIT ZYLINDER
ACTUATOR COMPRISING A RAM

(30) Priorité: 17.07.1995 FR 9508709
(43) Date de publication de la demande: 06.05.1998
(73) Titulaire: KSB S.A.S, 92230 Gennevilliers (FR)
(72) Inventeur: LAUHLE, René, F-33140 Villeneuve-d'Ornon (FR)
(74) Mandataire: Eidelsberg, Victor Albert
(86) Numéro de dépôt international: FR9601120
(87) Numéro de publication internationale: WO97004237

(56) Documents cités:
- EP-A- 0 299 406
- WO-A-80/01096
- FR-A- 1 592 924
- FR-A- 2 367 207

## Description

### Domaine technique

La présente invention concerne un actionneur du type comprenant un vérin, avec un premier et un second piston coopérant avec un axe de commande, par exemple pour entraîner en rotation l'arbre d'un dispositif de robinetterie à fraction de tour.

### État de la technique

On connaît, par exemple du document EP-A-0 299 406, des actionneurs du type comprenant un vérin à simple effet avec des ressorts pour revenir à une position préférentielle au cas où l'alimentation de la chambre de travail cesse. L'énergie accumulée dans les ressorts comprimés sous la pression d'alimentation doit suffir pour exercer ce mouvement des pistons et entraîner la rotation de l'axe de commande.

Habituellement les ressorts s'appuient contre les pistons d'un côté et contre les culasses ou une pièce fixe de l'autre. Si des amortisseus sont prévus, ils sont arrangé de la même manière. Dans la positon préférentielle, les pistons se trouvent dans'la position la plus rapprochée l'un de l'autre. Entre les pistons se trouve la chambre de travail. L'alimentation de la chambre de travail avec un fluide sous pression écarte les pistons contre la force des ressorts en les comprimant. En cas de coupure de l'alimentation principale causant une baisse de pression dans la chambre de travail, l'énergie accumulée dans les ressorts repousse les pistons vers la position préférentielle.

À cause du fait que la compression des ressorts se fait entre les pistons et les culasses du vérin fixe, tout l'arrangement est d'un relativement grand encombrement. Pour fixer les culasses aux corps du vérin on doit utiliser des visses très long. En plus, car les ressorts sont en appui sur une pièce fixe d'un côté et sur une pièce mobile de l'autre, seulement une partie de l'énergie est récupérée.

Le but de l'invention est d'améliorer la construction d'un actionneur du type comprenant un vérin.

### Exposé de l'invention

L' actionneur du type comprenant un vérin selon l'invention est caractérisé en ce que les cartouches à accumulation d'energie et/ou les éléments amortisseurs sont placés entre les pistons en agissant d'un côté contre le premier piston et du côté opposé contre le second piston.

L'arrangement des cartouches et/ou des amortisseurs dans le volume habituellement mort permet d'optimiser les encombrements. En même temps, on utilise l'énergie des cartouches en action et réaction, car les cartouches sont en appui sur deux pièces mobiles.

La réalisation d'un système d'amortissement dans un vérin à double effet avec des éléments amortisseurs entre les pistons a les mêmes avantages de faible encombrement. La réalisation d'un actionneur à simple effet avec des cartouches et amortisseurs arrangés entre les pistons cumule l'aspect sécurité et amortissement dans un seul système.

L'utilisation des ressorts hélicoidaux qui coopèrent avec un élément limitant la course des ressorts permet de préfabriquer des cartouches à ressort. Grâce à ces cartouches à ressort le montage de l'actionneur devient simple et on arrive à une variété des forces d'écartement souhaités par l'utilisation des ressorts à constante de rappel appropriés tout en conservant les dimensions. En même temps, l'élément à l'intérieur réduit le flambage des ressorts. L'élément à l'intérieur comporte deux éléments fonctionnant comme tige et qui sont partiellement guidés dans une structure centrale.

Pour réduire davantage le flambage la structure centrale est munie d'une collerette et les ressorts écarteurs sont divisés en deux paquets arrangés à chaque côté de la collerette.

Dans un mode de réalisation préféré l' élément fonctionne également comme amortisseur pour cumuler les fonctions de sécurité et d'amortissement.

### Présentation des différentes figures

Les dessins en annexe illustrent l'invention:
- La fig. 1: représente en coupe axiale selon la ligne BB de la fig. 2 un actionneur à effet simple,
- la fig. 2: représente en coupe selon la ligne AA de la fig. 1 l'actionneur,
- la fig. 3a,3b: représente en coupe axiale un actionneur à effet double avec des amortisseurs,
- la fig. 4: représente une coupe d'un premier ressort écarteur et d'un élément limitant l'écartement,
- les fig. 5a-5d: représentent une coupe d'un second ressort écarteur et d'un élément limitant l'écartement et diferentes phases de montage.
- les fig. 6a-6d: représentent une coupe d'un troisième ressort écarteur et d'un élément limitant l'écartement et diferentes phases de montage.

### Modes de réalisation

En référence à la fig. 1 des dessins, on trouve un actionneur rotatif à fraction de tour 1 du type comprenant un corps de vérin 2 à simple effet avec deux culasses 3,4 et deux pistons 5,6. Entre les culasses 3,4 et les pistons 5,6 il y a des chambres de travail 7,8 destinées à être relier à un système de pression pour déplacer les pistons 5,6 sous l'effet d'un fluide sous pression dans les chambres de travail 7,8. En déplaçant simultanement les pistons 5,6 un axe de commande 9 avec denture 10 est entraîné en rotation par des parties saillantes 11,12 des pistons 5,6. Les parties saillantes 11,12 disposent également d'une denture 13,14 qui engrène avec la denture 10 de l'axe 9.

Pour écarter les pistons 5,6 d'une position avancée vers l'axe de commande 9 au cas où la pression du fluide diminuait, des ressorts écarteurs 15,16, à titre exemplaire des cartouches à accumulation d'énergie, sont placés entre les pistons 5,6. Dans l'exemple, les ressorts écarteurs 15,16 sont arrangés au bord des pistons 5,6 et partiellement logés dans les parties saillantes 11,12.

Pour régler la position finale des pistons écartés 5,6 des butées réglables 17,18 sont prévues ou dans les culasses 3,4 ou dans les pistons 5,6. L'arrangement dans les pistons 5,6 à l'avantage, que la longueur du dispositif est reduite au cas ou les butées sont sensés à être protégés. Ces butées 17,18 sont attaignables de l'extérieur et peuvent être réglées selon le besoin.

Le long de l'axe centrale des ressorts écarteurs 15,16 on trouve des éléments 19 limitant l'écartement des ressorts écarteurs 15,16, hors de l'actionneur avant la mise en place. Ces éléments 19 peuvent également fonctionner comme amortisseurs (fig. 3a,3b).

Le long de la ligne de la coupe AA de la fig. 1 est représentée dans la fig. 2 la position des ressorts écarteurs 15,16 dans les parties saillantes 11,12. Pour préserver la surface intérieure 20 du corps de vérin 2 des dégradations possibles dues aux contacts avec les pistons 5,6 des patins de glissement 21,22 sont placées entre la surface intérieure 20 et les parties saillantes 11,12.

Des connexions au fluide sous pression 23 relient les chambres de travail avec le système de pression. L'actionneur est monté sur un robinet à fraction de tour 24 pour manoeuvrer la rotation à quart de tour d'un obturateur non représenté par l'axe de commande 9 et l'arbre de robinet 25.

Dans les fig. 3a,3b est représenté un actionneur de type comprenant un vérin à double effet. On reconnait les mêmes pièces comme dans les fig. précédentes sauf les ressorts écarteur. Leur fonction est remplacé par une autre chambre de travail 27.

Entre les pistons 5,6 on peut arranger les éléments 19 fonctionnant comme amortisseurs 26 . Les amortisseurs 26 sont attachés aux pistons 5,6 par des moyens connus. Pour écarter les pistons 5,6 on augmente la pression dans la chambre de travail 27 audessus de la pression dans les chambres de travail 7,8. La position fin de course est réglée par des butées 17,18 placés dans les pistons 5,6.

Pour écarter les pistons 5,6, on diminue la pression dans la chambre de travail 27 par l'ouverture 28 et augmente la pression dans les chambres de travail 7,8 par l'ouverture 29. On retrouve la position représentée dans la fig. 3b, ou les chambres de travail 7,8 se sont agrandies et les amortisseurs 26 se sont enfoncés. Les amortisseurs 26 peuvent être du type hydraulique ou autre.

Pour réaliser un actionneur à simple effet on peut aussi retrouver un arrangement semblable en utilisant des ressorts à gaz au lieu des amortisseurs 26. La chambre 27 est mise à l'échappement par l'ouverture 28.

Dans les fig. 4 à 6 sont représentés différentes modes de réalisations des ressorts écarteurs 15,16 et des éléments 19 formant une cartouche.

La fig. 4 représente un élément composé de deux boîtiers 31,33. Les boîtiers 31,33 sont reliés par clipsage autour d'un élément centrale 32 divisant les ressorts écarteurs 34,35 en deux paquets.

Une autre réalisation de l'élément 19 est représentée dans les fig. 5a - 5d. La fig. 5a montre une cartouche dans la phase encartouchage. Une première épingle 50 est arrangée avec son bout fermé autour d'une structure centrale appelée guide 51. Une seconde épingle 52 orientée dans un plan pérpendiculaire à la première est arrangée dans l'autre sens autour du même guide 51 de telle sorte, que les deux épingles 50,52 s'accrochent avec leur bout fermé au guide 51 et s'étendent dans des directions opposées. Les épingles 50,52 se chevauchent dans la structure centrale 51. Le guide 51 comporte une zone centrale 51a de laquelle s'étendent deux lames 51b incluant l'épingle 52 et deux lames 51c, dont une est représentée, incluant l'épingle 50.

La zone centrale 51a et les lames 51b,51c guident les épingles 50,52 et, en même temps, des ressorts écarteurs 53,54 arrangés autour l'élément 19. Les ressorts écarteurs 53,54 s'appuient contre des rondelles 55,56 fixées aux bouts libres des épingles 50,52. Après la mise en place dans la position écartée des pistons représenté dans la fig. 5b, la longueur de la cartouche a diminué en créant une précontrainte et les épingles 50,52 se sont détachées de la zone centrale 51a. Dans la phase comprimée où les pistons se sont rapprochés, les bouts des épingles 50,52 ne touchent pas encore les rondelles 55,56, les spires des ressorts 53,54 ne se joignent pas encore et il reste une petite distance à faire, fig. 5c.

Cette distance est nécessaire pour déformer les bouts ouverts 50a,50b des épingles 50,52 pour obtenir la cartouche de la fig. 5a. Avant la déformation du bout 50a ceci passe à travers une ouverture dans la rondelle 56. Ensuite, le bout 50a est déformé pour trouver la forme du bout 50b. Le bout 50b aplati ne passe plus les ouvertures de la rondelle 56, la rondelle est fixée et la cartouche est complète, fig. 5d.

Pour éviter le flambement des ressorts écarteurs la fig. 6a montre un élément 19 avec deux épingles 60,62 autour d'une zone centrale 61a d'un guide 61 munie d'une collerette 63. Cette collerette 63 est placé entre deux paquets de ressorts écarteurs 64,65 de telle manière, qu'elle est toujours guidée dans le logement des parties saillantes 11,12 des pistons 5,6. Ceci permet d'assurer un faible frottement qui se traduit en un bon rendement de l'actionneur. Pour augmenter la stabilité du guide 61 les lames 61a,61b sont reliées aux bouts par les parties 61d,61e.

La structure du guide 61 se comprend mieux à l'aide des fig. 6b-6d. On reconnait la collerette 63 autour de la zone centrale 61a. Du centre vers le haut de la fig. 6b, deux lames 61b,61c s'étendent incluant un espace 67. Les lames 61b,61c ne couvrent pas toute la largeur du guide, mais laissent des épaules 68a,68b pour guider l'épingle 60 dans un premier plan. Au bout des lames 61b,61c se trouve la partie 61d réliant les lames 61b,61c et fermant l'espace 67. Dans un plan perpendiculaire, l'épingle 60 est guidée par la lame 69 du centre vers le bas de la fig. 6b. Là aussi, on trouve une partie 61e créant la liaison avec la deuxième lame 70, représentée dans la fig. 6c.

La fig. 6c montre la structure symétrique du guide 61. On retrouve les mêmes éléments que dans la fig. 6b. La fig. 6d montre la collerette 63 et les épaules 68a,68b pour guider l'épingle 60.

### Application industrielle

L'actionneur selon l'invention est particulièrement qualifié pour l'entraînement d'un dispositif de robinetterie à quart de tour, qu'il soit un robinet à papillon ou à boisseau.

## Revendications

1. Actionneur (1) d'un axe de commande (9) du type comprenant un vérin (2) avec un premier et un second piston (5,6) coopérant simultanément avec l'axe de commande (9) pour entraîner celui-ci en mouvement, et des cartouches à accumulation d'énergie et/ou des éléments amortisseurs (26) agissant sur les pistons (5, 6), **caractérisé en ce que** les cartouches à accumulation d'énergie et/ou les éléments amortisseurs (26) sont placés entre les pistons (5,6) en agissant d'un côté contre le premier piston (5) et du côté opposé contre le second piston (6).

2. Actionneur selon la revendication 1, **caracterisé en ce que** les cartouches à accumulation d'énergie sont des ressorts hélicoidaux (15,16;53,54) coopérant avec un élément (19) limitant la course arrangé à l'intérieur des ressorts, l'élément (19) comportant deux éléments (50,52;60,62) fonctionnant comme tige et partiellement guidés dans une structure centrale (51;61).

3. Actionneur selon la revendication 2, **caractérisé en ce que** les deux éléments (50,52;60,62) fonctionnant comme tige se chevauchent dans la structure centrale (51;61).

4. Actionneur selon la revendication 3, **caractérisé en ce que** les deux éléments (50,52;60,62) fonctionnant comme tige sont des épingles orientées dans le sens opposé et perpendiculairement l'une à l'autre autour de la structure centrale (51;61).

5. Actionneur selon l'une quelconque des revendications 2 à 4, **caractérisé en ce que** pour fixer des rondelles (55,56) les bouts des éléments (50,52;60,62) sont déformés.

6. Actionneur selon l'une quelconque des revendications 2 à 5, **caractérisé en ce que** la structure centrale (61) est munie d'une collerette (63) et **en ce que** les ressorts écarteurs (64,65) sont divisés en deux paquets arrangés à chaque côté de la collerette (63).

7. Actionneur selon l'une quelconque des revendications 2 à 6, **caractérisé en ce que** la structure centrale (51a;61a) comporte des lames (51b-51d;61b,61c) qui s'étendent vers les rondelles (55,56) et entre lesquelles les éléments (50,52;60,62) sont guidé.

8. Actionneur selon la revendication 1, **caractérisé en ce que** les cartouches à accumulation d'énergie sont des ressorts hélicoidaux (34,35) coopérant avec un élément limitant la course, l'élément comportant deux boîtiers (31,33) reliés l'un à l'autre en renfermant les ressorts (34,35).

9. Actionneur selon la revendication 8, **caractérisé en ce que** les boîtiers (31,33) sont réliés autour d'un élément centrale (32) divisant les ressorts (34,35) en deux paquets.

10. Actionneur selon l'une quelconque des revendications 2 à 9, **caractérisé en ce que** l' élément (19) fonctionne également comme amortisseur.

## Patentansprüche

1. Steller (1) für eine Steuerachse (9), der eine Hubvorrichtung (2) mit einem zur Bewegungsmitnahme der Steuerachse (9) gleichzeitig zusammenwirkenden ersten und zweiten Kolben (5,6) sowie auf die Kolben (5,6) einwirkende Energiespeicherpatronen und/oder Dämpfelemente (26) enthält, **dadurch gekennzeichnet, dass** die Energiespeicherpatronen und/oder die Dämpfelemente (26) zwischen den Kolben (5,6) angeordnet sind, wobei sie an der einen Seite auf den ersten Kolben (5) und an der gegenüberliegenden Seite auf den zweiten Kolben (6) einwirken.

2. Steller nach Anspruch 1, **dadurch gekennzeichnet, dass** die Energiespeicherpatronen Spiralfedern (15,16;53,54) sind, die mit einem im Inneren der Federn angeordneten, den Weg begrenzenden Element (19) zusammenarbeiten, wobei das Element (19) zwei als Stange fungierende und teilweise in einer zentralen Struktur (51;61) geführte Elemente (50,52;60,62) aufweist.

3. Steller nach Anspruch 2, **dadurch gekennzeichnet, dass** die zwei als Stange fungierenden Elemente (50,52;60,62) einander in der zentralen Struktur (51; 61) überlappen.

4. Steller nach Anspruch 3, **dadurch gekennzeichnet, dass** die zwei als Stange fungierenden Elemente (50,52;60,62) Stifte sind, die entgegengesetzt und zueinander senkrecht um die zentrale Struktur (51;61) herum ausgerichtet sind.

5. Steller nach einem der Ansprüche 2 bis 4, **dadurch gekennzeichnet, dass** die Enden der Elemente (50,52;60,62) zur Befestigung von Scheiben (55,56) deformiert sind.

6. Steller nach einem der Ansprüche 2 bis 5, **dadurch gekennzeichnet, dass** die zentrale Struktur (61) mit einem Bund (63) ausgestattet ist, und dass die Spreizfedern (64;65) in zwei auf jeder Seite des Bundes (63) angeordnete Pakete aufgeteilt sind.

7. Steller nach einem der Ansprüche 2 bis 6, **dadurch gekennzeichnet, dass** die zentrale Struktur (51;61) Zungen (51b,51c;61b,61c) aufweist, die sich zu den Scheiben (55;56) hin erstrecken und zwischen denen die Elemente (50,52;60,62) geführt sind.

8. Steller nach Anspruch 1, **dadurch gekennzeichnet, dass** die Energiespeicherpatronen mit einem den Weg begrenzenden Element zusammenwirkende Spiralfedern (34,35) sind, wobei das Element zwei Gehäuse enthält, die miteinander verbunden sind, wobei sie die Federn (34,35) umfassen.

9. Steller nach Anspruch 8, **dadurch gekennzeichnet, dass** die Gehäuse (31,33) um ein zentrales Element (32) herum verbunden sind und dabei die Federn (34,35) in zwei Pakete teilen.

10. Steller nach einer der Ansprüche 2 bis 9, **dadurch gekennzeichnet, dass** das Element (19) auch als Dämpfer fungiert.

## Claims

1. Actuator (1) for a control spindle (9), of the type comprising a jack (2) with a first and a second piston (5, 6)simultaneously cooperating with said control spindle (9) to drive said spindle into movement, and energy accumulating cartridges and/or shock absorbing elements acting on said pistons (5,6), **characterised in that** said energy accumulator cartridges and/or said shock absorbing elements (26) are placed between the pistons (5, 6) acting at one end against the first piston (5) and at the opposite end against the second piston (6).

2. Actuator according to claim 1, **characterised in that** the energy accumulating cartridges are helical springs (15,16,53,54) cooperating with an element (19) which limits travel, arranged inside the springs, the element (19) comprising two elements (50, 52, 60, 62) operating as rods and partially guided in a central structure (51, 61).

3. Actuator according to claim 2, **characterised in that** the two elements (50, 52, 60, 62) operating as rods overlap in the central structure (51, 61).

4. Actuator according to claim 3, **characterised in that** the two elements (50, 52,60,62) operating as rods are pins oriented in opposite directions and perpendicularly to one another about the central structure (51, 61).

5. Actuator according to any one of claims 2 to 4, **characterised in that**, in order to fix washers (55, 56), the ends of the elements (50, 52, 60,62) are deformed.

6. Actuator according to any one of claims 2 to 5, **characterised in that** the central structure (61) is fitted with a collar (63) and **in that** the spacer springs (64, 65) are divided into two bundles arranged on either side of the collar (63).

7. Actuator according to any one of claims 2 to 6, **characterised in that** the central structure (51a;61a) comprises plates (51b-51d;61b,61c) which extend towards the washers (55,56) and between which the elements (50,52;60,62) are guided.

8. Actuator according to claim 1, **characterised in that** the energy accumulating cartridges are helical springs (34,35) cooperating with a travel limiting element, the element comprising two housings (31,33) connected to one another so as to enclose the springs (34,35).

9. Actuator according to claim 8, **characterised in that** the housings (31,33) are connected around a central element (32) dividing the springs (34,35) into two bundles.

10. Actuator according to any one of claims 2 to 9, **characterised in that** the element (19) also acts as a shock absorber.
